# EUROPÄISCHE PATENTSCHRIFT

(11) **EP 4 132 725 B1**
(45) Veröffentlichungstag und Bekanntmachung des Hinweises auf die Patenterteilung: **18.03.2026**
(21) Anmeldenummer: 21718060.3
(22) Anmeldetag: 06.04.2021
(51) Int. Cl.: B05B 12/00

(54) **PRÜFVORRICHTUNG UND PRÜFVERFAHREN ZUR AKUSTISCHEN FUNKTIONSPRÜFUNG EINES APPLIKATIONSGERÄTS**
TEST DEVICE AND TEST METHOD FOR ACOUSTIC FUNCTIONAL TESTING OF AN APPLICATION DEVICE
DISPOSITIF D'ESSAI ET MÉTHODE D'ESSAI POUR L'ESSAI ACOUSTIQUE D'UN APPAREIL D'APPLICATION

(30) Priorität: 09.04.2020 DE 102020109974
(43) Veröffentlichungstag der Anmeldung: 15.02.2023
(73) Patentinhaber: Dürr Systems AG, 74321 Bietigheim-Bissingen (DE)
(72) Erfinder: ZABEL, Michael, 71364 Winnenden (DE); HECKELER, Christoph, 71272 Renningen (DE)
(74) Vertreter: v. Bezold & Partner Patentanwälte - PartG mbB
(86) Internationale Anmeldenummer: PCT/EP2021/058905
(87) Internationale Veröffentlichungsnummer: WO 2021/204780

(56) Entgegenhaltungen:
- EP-A2- 0 849 592
- WO-A2-2018/057087
- DE-A1- 102015 006 161
- US-A1- 2016 151 654

## Beschreibung

Die Erfindung betrifft eine Prüfvorrichtung und ein Prüfverfahren zur akustischen Funktionsprüfung eines Applikationsgerätes (z.B. Rotationszerstäuber), das in einer Beschichtungsanlage (z.B. Lackieranlage) zur Beschichtung von Bauteilen (z.B. Kraftfahrzeugkarosseriebauteile) dient.

Aus DE 10 2015 006 161 A1 sind eine derartige Prüfvorrichtung und ein entsprechendes Prüfverfahren bekannt, die eine akustische Funktionsprüfung eines Rotationszerstäubers ermöglichen. Hierzu wird der zu prüfende Rotationszerstäuber von dem zugehörigen Lackierroboter in einen Prüfbehälter eingeführt, der auch als Reinigungsvorrichtung zur Reinigung des Rotationszerstäubers dient. Nach dem Einführen des Rotationszerstäubers in den Prüfbehälter wird der Rotationszerstäuber dann gemäß einem Prüfprogramm betrieben, wobei Mikrofone die Schallemissionen des Rotationszerstäubers messen und auswerten, um die Funktionsprüfung durchzuführen. So führen fehlerhafte Betriebszustände des Rotationszerstäubers üblicherweise zu einer entsprechenden Änderung der Schallemissionen, was eine Fehlererkennung ermöglicht.

Nachteilig ist hierbei die Tatsache, dass der Prüfbehälter auch zur Reinigung des Rotationszerstäubers dient. Es ist deshalb üblicherweise nicht möglich, die Funktionsprüfung während der Reinigung des Rotationszerstäubers durchzuführen. Darüber hinaus ist hierbei ein relativ aufwendiger Prüfbehälter erforderlich, da der Prüfbehälter auch zur Reinigung des Rotationszerstäubers dient.

Zum technischen Hintergrund der Erfindung ist auch hinzuweisen auf DE 10 2015 006 161 A1, DE 10 2012 006 567 A1, DE 196 19 000 A1, EP 0 849 592 A2, WO 2018/057087 A2, US 2016/151654 A1 und DE 197 25 048 A1.

Der Erfindung liegt deshalb die Aufgabe zugrunde, eine entsprechend verbesserte Prüfvorrichtung und ein entsprechendes Prüfverfahren zur akustischen Funktionsprüfung eines Applikationsgeräts (z.B. Rotationszerstäuber) zu schaffen.

Diese Aufgabe wird durch eine erfindungsgemäße Prüfvorrichtung bzw. ein entsprechendes Prüfverfahren gemäß den unabhängigen Ansprüchen gelöst.

Die erfindungsgemäße Prüfvorrichtung weist zunächst in Übereinstimmung mit dem eingangs beschriebenen Stand der Technik einen Prüfbehälter auf, der dazu dient, das zu prüfende Applikationsgerät während einer akustischen Funktionsprüfung aufzunehmen. Hierzu wird das zu prüfende Applikationsgerät in den Prüfbehälter eingeführt, um dann die akustische Funktionsprüfung vornehmen zu können.

Die erfindungsgemäße Prüfvorrichtung zeichnet sich nun gegenüber dem eingangs beschriebenen Stand der Technik dadurch aus, dass der Prüfbehälter in der Beschichtungsanlage beweglich angeordnet ist, wohingegen die als Prüfbehälter dienende Reinigungsvorrichtung bei dem eingangs beschriebenen Stand der Technik ortsfest in der Beschichtungsanlage angeordnet ist.

Allgemein ist zu erwähnen, dass sich die erfindungsgemäße Prüfvorrichtung und das entsprechende Prüfverfahren zur akustischen Funktionsprüfung verschiedener Typen von Applikationsgeräten eignet. Die Erfindung ist also nicht beschränkt auf die akustische Funktionsprüfung von Rotationszerstäubern, wie sie an sich aus dem Stand der Technik bekannt sind. Vielmehr eignet sich die Erfindung auch für eine akustische Funktionsprüfung von anderen Typen von Applikationsgeräten, wie beispielsweise Luftzerstäubern, Air-Mix-Geräten, Airless-Geräten oder sogenannten Druckköpfen, die das Beschichtungsmittel im Wesentlichen oversprayfrei applizieren.

In einem bevorzugten Ausführungsbeispiel der Erfindung ist die Prüfvorrichtung in eine Beschichtungsanlage (z.B. Lackieranlage) integriert, die zur Beschichtung von Bauteilen (z.B. Kraftfahrzeugkarosseriebauteile) mit einem Beschichtungsmittel dient, wobei das Beschichtungsmittel in einer Beschichtungskabine appliziert wird. Zur Durchführung einer akustischen Funktionsprüfung wird der Prüfbehälter dann in die Beschichtungskabine hineingefahren, um die akustische Funktionsprüfung innerhalb der Beschichtungskabine durchführen zu können. Dies bietet den Vorteil, dass die akustische Funktionsprüfung an Ort und Stelle durchgeführt werden kann, d.h. die zu prüfenden Applikationsgeräte müssen nicht aus der Beschichtungskabine entnommen werden. Während des normalen Beschichtungsbetriebs ist der Prüfbehälter dagegen aus der Beschichtungskabine herausgefahren, um den Beschichtungsbetrieb nicht zu stören.

In dem bevorzugten Ausführungsbeispiel der Erfindung ist der Prüfbehälter auf einem Transportschlitten angeordnet, der durch die Beschichtungsanlage bewegbar ist, beispielsweise entlang einer Lackierstraße einer Lackierkabine. Derartige Transportschlitten sind an sich aus dem Stand der Technik bekannt und werden auch als "Skid" bezeichnet. Der Prüfbehälter kann hierbei an dem Transportschlitten angebracht sein, so dass sich der Prüfbehälter mit dem Transportschlitten bewegt. Für eine akustische Funktionsprüfung wird der Transportschlitten mit dem darauf befindlichen Prüfbehälter dann in die Beschichtungskabine hineingefahren, woraufhin die Funktionsprüfung innerhalb der Beschichtungskabine erfolgen kann. Anschließend wird der Transportschlitten mit dem darauf befindlichen Prüfbehälter dann wieder aus der Beschichtungskabine herausgefahren, um den normalen Beschichtungsbetrieb nicht zu stören.

Der Prüfbehälter kann hierbei mittels einer Hubvorrichtung an dem Transportschlitten angebracht sein. Die Hubvorrichtung ermöglicht hierbei ein Anheben des Prüfbehälters von dem Transportschlitten, damit der Prüfbehälter für eine akustische Funktionsprüfung in einer optimalen Höhe positioniert werden kann.

Im Rahmen der Erfindung besteht auch die Möglichkeit, dass an dem Transportschlitten mehrere Prüfbehälter angebracht sind. Beispielsweise können die Prüfbehälter in Förderrichtung hintereinander oder bezüglich der Förderrichtung nebeneinander angeordnet sein.

Die verschiedenen Prüfbehälter können an verschiedene Typen von Applikationsgeräten angepasst sein. Beispielsweise kann ein Prüfbehälter für einen Rotationszerstäuber vorgesehen sein, während ein anderer Prüfbehälter an einen Luftzerstäuber angepasst ist. Die verschiedenen Prüfbehälter können sich deshalb unterscheiden, beispielsweise hinsichtlich der Größe der Prüfbehälter, der Größe der Einführöffnung der Prüfbehälter und/oder der Form der Einführöffnungen der Prüfbehälter.

Es wurde bereits vorstehend kurz erwähnt, dass der Prüfbehälter eine Einführöffnung aufweist, um das zu prüfende Applikationsgerät (z.B. Rotationszerstäuber) in den Prüfbehälter einführen zu können. Vorzugsweise befindet sich diese Einführöffnung an der Oberseite des Prüfbehälters, so dass das zu prüfende Applikationsgerät von oben in vertikaler Richtung in den Prüfbehälter eingeführt wird.

Weiterhin ist zu erwähnen, dass der Prüfbehälter eine Dichtung aufweist, um die Einführöffnung abzudichten, wenn das Applikationsgerät in den Prüfbehälter eingeführt ist. Bei einem Applikationsgerät mit einem runden Querschnitt ist vorzugsweise auch die Einführöffnung rund, so dass sich zwischen der Außenkontur des Applikationsgeräts und dem Umfangsrand der Einführöffnung ein Ringspalt bildet, der während der Funktionsprüfung durch die Dichtung abgedichtet werden kann.

Die Dichtung weist deshalb eine ringförmig umlaufende Dichtlippe am Umfangsrand der Einführöffnung auf, wobei die Dichtlippe dichtend an dem Applikationsgerät anliegt, wenn das Applikationsgerät in den Prüfbehälter eingeführt ist.

Darüber hinaus kann der Prüfbehälter mindestens eine bewegliche Öffnungsklappe aufweisen, die zwischen einer Schließstellung und einer Öffnungsstellung beweglich ist. Beispielsweise können zwei verschiebbare Öffnungsklappen vorgesehen sein, die gegenläufig bewegt werden.

Ferner kann der Prüfbehälter einen Lüftungsboden aufweisen, der vorzugweise quer zur Einführrichtung verläuft und luftdurchlässig ist, wobei derartige Lüftungsboden an sich aus dem Stand der Technik bekannt sind.

An der Unterseite des Prüfbehälters befindet sich vorzugsweise eine Auslauföffnung, um Beschichtungsmittelreste, Spülmittelreste und/oder Druckluft aus dem Prüfbehälter abzuführen. Dies ist insbesondere dann sinnvoll, wenn der zu prüfende Rotationszerstäuber während der akustischen Funktionsprüfung Lenkluft abgibt, die aus dem Prüfbehälter wieder entweichen muss.

In dem bevorzugten Ausführungsbeispiel der Erfindung weist der Prüfbehälter an seiner Innenseite eine schallabsorbierende Schallschutzauskleidung auf, die Schallreflexionen an der Innenwand des Prüfbehälters verhindern soll, da derartige Schallreflexionen die akustische Funktionsprüfung stören würden. Hierbei ist es vorteilhaft, wenn die Schallschutzauskleidung auswechselbar ist, damit die Schallschutzauskleidung bei einer Verschmutzung ausgewechselt werden kann.

Zur Durchführung der eigentlichen akustischen Funktionsprüfung weist der Prüfbehälter mindestens einen Schallsensor auf, um Schallemissionen des zu prüfenden Applikationsgeräts in dem Prüfbehälter zu erfassen. Die Schallsensoren können beispielsweise Mikrofone sein, die innerhalb des Prüfbehälters angeordnet sind, wobei die Schallsensoren vorzugsweise in das Innere des Prüfbehälters gerichtet sind.

Hierbei ist zu erwähnen, dass in dem Prüfbehälter vorzugsweise über den Umfang verteilt mehrere Schallsensoren angeordnet sind. Darüber hinaus sind in dem Prüfbehälter vorzugsweise mehrere Schallsensoren in mehreren Ebenen übereinander angeordnet. Dies bietet den Vorteil, dass sie Schallemissionen des zu prüfenden Applikationgeräts auch richtungsabhängig ausgewertet werden können

Darüber hinaus kann der Prüfbehälter einen Referenzsensor aufweisen, um Umgebungsgeräusche zu erfassen und aus den Schallemissionen herausrechnen zu können, die von dem eigentlichen Schallsensor gemessen werden. Der Referenzsensor weist vorzugsweise eine Hauptmessrichtung auf, die durch die Einführöffnung des Prüfbehälters nach außen gerichtet ist, um gezielt Umgebungsgeräusche zu erfassen.

Hierbei zu erwähnen, dass der Referenzsensor vorzugsweise unterhalb des Lüftungsbodens angeordnet ist.

Ferner ist zu erwähnen, dass in dem Prüfbehälter vorzugsweise mehrere Referenzsensoren angeordnet sind, die vorzugsweise unterschiedlich ausgerichtet sind, was vorteilhaft eine optimale Unterdrückung der Umgebungsgeräusche bei der Auswertung der Schallemissionen ermöglicht.

Darüber hinaus umfasst die erfindungsgemäße Vorrichtung vorzugsweise auch eine Auswertungseinheit, die mit dem Schallsensor und vorzugsweise auch mit dem Referenzsensor verbunden ist und die Funktionsprüfung durch eine Auswertung der Schallemissionen des Applikationsgeräts durchführt. Die Auswertungseinheit zur Auswertung der Schallemissionen ist jedoch nicht notwendigerweise Bestandteil der erfindungsgemäßen Prüfvorrichtung. Vielmehr besteht im Rahmen der Erfindung auch die Möglichkeit, dass der Schallsensor und ggf. der Referenzsensor mit einer separaten externen Auswertungseinheit verbunden sind, die nicht Bestandteil der erfindungsgemäßen Prüfvorrichtung ist.

Weiterhin ist zu erwähnen, dass die Erfindung auch Schutz beansprucht für einen an sich bekannten Transportschlitten (Skid) in der erfindungsgemäßen Prüfvorrichtung, wobei der Transportschlitten sich dadurch auszeichnet, dass auf dem Transportschlitten ein Prüfbehälter für eine akustische Funktionsprüfung angeordnet ist, wie bereits vorstehend beschrieben wurde.

Darüber hinaus umfasst die Erfindung auch die neuartige Verwendung eines solchen Transportschlittens (Skid) zur beweglichen Positionierung eines Prüfbehälters zur akustischen Funktionsprüfung.

Darüber hinaus beansprucht die Erfindung auch Schutz für eine komplette Beschichtungsanlage mit einer solchen Prüfvorrichtung bzw. einem solchen Transportschlitten.

Schließlich beansprucht die Erfindung auch Schutz für ein entsprechendes Prüfverfahren, wobei sich die einzelnen Verfahrensschritte des erfindungsgemäßen Prüfverfahrens bereits aus der vorstehenden Beschreibung der erfindungsgemäßen Prüfvorrichtung ergeben und deshalb nicht separat beschrieben werden müssen.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines Transportschlittens (Skid) mit einem darauf angebrachten Prüfbehälter für eine akustische Funktionsprüfung,
- Figur 2: eine Aufsicht auf den Prüfbehälter gemäß Figur 1,
- Figur 3: eine Schnittansicht durch den Prüfbehälter,
- Figur 4: eine schematische Darstellung eines Transportschlittens (Skid) mit vier verschiedenen darauf montierten Prüfbehältern,
- Figur 5A: eine schematische Darstellung einer erfindungsgemäßen Lackieranlage während des Lackierbetriebs, wobei sich der Transportschlitten mit den Prüfbehältern außerhalb der Lackierkabine befindet,
- Figur 5B: die Lackieranlage gemäß Figur 5A während der akustischen Funktionsprüfung, in der sich der Transportschlitten mit den Prüfbehältern innerhalb der Lackierkabine befindet, sowie
- Figur 6: ein Flussdiagramm zur Verdeutlichung des erfindungsgemäßen Prüfverfahrens.

Figur 1 zeigt eine schematische Darstellung eines Prüfbehälters 1, der zur akustischen Funktionsprüfung eines Rotationszerstäubers 2 dient, wie in Figur 3 dargestellt ist. Hierzu wird der Rotationszerstäuber 2 von einem hier nur schematisch und ansatzweise dargestellten Lackierroboter 3 durch eine Einführöffnung 4 in den Prüfbehälter 1 eingeführt, wie es an sich bereits aus dem eingangs zitierten Stand der Technik bekannt ist.

Hierfür werden Öffnungsklappen 5, 6 nach außen geschoben, um die Einführöffnung 4 des Prüfbehälters 1 freizugeben, damit der Rotationszerstäuber 2 in die Einführöffnung 4 eingeführt werden kann.

Während der eigentlichen Funktionsprüfung dichtet dann eine umlaufende Dichtlippe 7 am Umfangsrand der Einführöffnung 4 den ringförmigen Spalt zwischen der Außenkontur des Rotationszerstäubers 2 und dem Umfangsrand der Einführöffnung 4 ab.

Zum einen ist diese Abdichtung vorteilhaft, damit möglichst keine Umgebungsgeräusche in den Prüfbehälter 1 eindringen, da diese Umgebungsgeräusche die akustische Funktionsprüfung des Rotationszerstäubers 2 stören könnten.

Zum anderen ist die Abdichtung durch die Dichtlippe 7 aber auch sinnvoll, weil während der akustischen Funktionsprüfung auch Medien (z.B. Spülmittel, Lack) von dem Rotationszerstäuber 2 abgegeben werden können, die nicht nach außen dringen sollen.

Zur Durchführung der akustischen Funktionsprüfung sind in dem Prüfbehälter 1 mehrere Schallsensoren 8-11 angeordnet, die mit ihrer Hauptmessrichtung nach innen auf den Rotationszerstäuber 2 gerichtet sind.

Darüber hinaus sind in dem Prüfbehälter 1 unterhalb eines Lüftungsbodens 12 zwei Referenzsensoren 13, 14 angeordnet, die mit ihrer Hauptmessrichtung auf die Einführöffnung 4 gerichtet sind und die Aufgabe haben, Umgebungsgeräusche zu messen, damit die Umgebungsgeräusche dann aus den Schallemissionen herausgerechnet werden können, die von den Schallsensoren 8-11 gemessen werden. Die Umgebungsgeräusche werden vorzugsweise gemessen, bevor der Rotationszerstäuber 2 in den Prüfbehälter 1 eingeführt wird, da die Einführöffnung 4 dann noch frei ist.

Weiterhin ist zu erwähnen, dass der Prüfbehälter 1 innen eine schallabsorbierende Schallschutzauskleidung 15 aufweist, die verhindert, dass die Schallemissionen des Rotationszerstäubers 2 an der Innenwand des Prüfbehälters 1 reflektiert werden, da solche Schallreflexionen die Auswertung behindern würde. Hierbei ist zu erwähnen, dass die Schallschutzauskleidung 15 auswechselbar ist, was beispielsweise bei einer Verschmutzung der Schallschutzauskleidung sinnvoll ist.

An der Unterseite des Prüfbehälters 1 befindet sich ferner eine Auslauföffnung 16, um während der akustischen Funktionsprüfung Medien (z.B. Lack, Stilmittel, Druckluft) abführen zu können.

Der erfindungsgemäße Prüfbehälter 1 zeichnet sich dadurch aus, dass er nicht ortsfest, sondern beweglich angeordnet ist und zwar auf einem Transportschlitten 17 (Skid), wie er in Lackieranlagen ansonsten zur Förderung der zu lackierenden Kraftfahrzeugkarosseriebauteile eingesetzt wird.

Der Transportschlitten 17 ist hierzu auf Verfahrschienen 18, 19 entlang der Lackierstraße verfahrbar.

Weiterhin ist zu erwähnen, dass der Prüfbehälter 1 mittels einer Hubvorrichtung 20 auf dem Transportschlitten 17 montiert ist. Die Hubvorrichtung 20 ermöglicht hierbei ein Anheben des Prüfbehälters 1 relativ zu dem Transportschlitten 17, damit der Prüfbehälter 1 zur Durchführung der akustischen Funktionsprüfung in einer geeigneten Höhe positioniert werden kann.

Figur 4 zeigt eine Seitenansicht des Transportschlitten 17 mit dem Prüfbehälter 1. Aus dieser Darstellung ist weiterhin ersichtlich, dass entgegen der Förderrichtung hinter dem Prüfbehälter 1 drei weitere Prüfbehälter 21-23 angeordnet sind. Die Prüfbehälter 1, 21, 22, 23 unterscheiden sich hierbei durch ihre Größe, wobei die einzelnen Prüfbehälter 1, 21, 22, 23 jeweils an einen bestimmten Typ eines zu prüfenden Applikationsgeräts angepasst sind.

Die Figuren 5A und 5B zeigen eine erfindungsgemäße Lackiereranlage zur Lackierung von Kraftfahrzeugkarosseriebauteilen 24.

Figur 5A zeigt hierbei den normalen Lackierbetrieb, wobei die Kraftfahrzeugkarosseriebauteile 24 in einer Lackierkabine 25 angeordnet sind und von dem Rotationszerstäuber 2 lackiert werden.

Während dieses Lackierbetriebs befindet sich der Transportschlitten 17 mit den Prüfbehältern 1, 21, 22, 23 außerhalb der Lackierkabine 25. Zum einen ist dies vorteilhaft, weil der Transportschlitten 17 mit den Prüfbehältern 1, 22, 23, 24 so nicht durch Lackreste verschmutzt wird. Zum anderen ist dies aber auch vorteilhaft, weil der Lackierbetrieb so nicht durch den Transportschlitten 17 mit den Prüfbehältern 1, 22, 23, 24 behindert wird.

Figur 5B zeigt dagegen die akustische Funktionsprüfung des Rotationszerstäubers 2. Hierzu ist der Transportschlitten 17 mit den Prüfbehältern 1, 21, 22, 23 in die Lackierkabine 25 hineingefahren, so dass der Lackierroboter 3 den Rotationszerstäuber 2 in den zugehörigen Prüfbehälter 1 einführen kann.

Im Folgenden wird nun das Flussdiagramm gemäß Figur 5 geschrieben, welches das erfindungsgemäße Prüfverfahren verdeutlicht.

In einem ersten Schritt S1 erfolgt ein normaler Lackierbetrieb, wie er in Figur 5A dargestellt ist. Der Transportschlitten 17 mit den Prüfbehältern 1, 21, 22, 23 befindet sich dann außerhalb der Lackierkabine 25, wie vorstehend beschrieben wurde.

In einem Schritt S2 wird dann geprüft, ob auf einen Prüfbetrieb umgeschaltet wird, in dem eine akustische Funktionsprüfung des Rotationszerstäubers 2 erfolgen soll.

Falls dies der Fall ist, so wird der Transportschlitten 17 mit den Prüfbehältern 1, 21, 22, 23 in einem Schritt S3 in die Lackierkabine 25 hineingefahren.

In einem Schritt S4 werden dann von den Referenzsensoren 13, 14 die störenden Umgebungsgeräusche gemessen. Hierbei ist die Einführöffnung 4 noch frei, so dass die Referenzsensoren 13, 14 durch die offene Einführöffnung 4 hindurch die Umgebungsgeräusche messen können.

In einem Schritt S5 wird der Rotationszerstäuber 2 dann in den zugehörigen Prüfbehälter 1 eingeführt.

Anschließend durchläuft der Rotationszerstäuber 2 in einem Schritt S6 ein Prüfprogramm innerhalb des Prüfbehälters 1.

Dabei werden in einem Schritt S7 die Schallemissionen des Rotationszerstäubers 2 von den Schallsensoren 8-11 gemessen.

In einem Schritt S8 werden dann aus den gemessenen Schallemissionen des Rotationszerstäubers 2 die störenden Umgebungsgeräusche herausgerechnet.

In einem Schritt S9 erfolgt dann eine Auswertung der Schallemissionen des Rotationszerstäubers 2 im Rahmen der Funktionsprüfung.

In einem Schritt S10 wird dann geprüft, ob wieder auf den normalen Lackierbetrieb umgeschaltet wird.

Falls dies der Fall ist, so wird der Rotationszerstäuber 2 in einem Schritt S11 zunächst aus dem zugehörigen Prüfbehälter 1 herausgefahren.

Im nächsten Schritt S12 wird dann der Transportschlitten 17 mit den Prüfbehältern 1, 21, 22, 23 aus der Lackierkabine 25 herausgefahren.

In dem letzten Schritt S13 wird dann der Lackierbetrieb wieder aufgenommen, wie es in Figur 5A schematisch dargestellt ist.

### Bezugszeichenliste

- 1: Prüfbehälter zur akustischen Funktionsprüfung
- 2: Rotationszerstäuber
- 3: Lackierroboter
- 4: Einführöffnung des Prüfbehälters
- 5, 6: Öffnungsklappen des Prüfbehälters
- 7: Dichtlippe an der Einführöffnung des Prüfbehälters
- 8-11: Schallsensoren zur Messung der Schallemissionen des Zerstäubers
- 12: Lüftungsboden des Prüfbehälters
- 13, 14: Referenzsensoren zur Messung von Umgebungsgeräuschen
- 15: Schallschutzauskleidung in dem Prüfbehälter
- 16: Auslauföffnung des Prüfbehälters
- 17: Transportschlitten (Skid)
- 18, 19: Verfahrschienen
- 20: Hubvorrichtung
- 21-23: Prüfbehälter
- 24: Kraftfahrzeugkarosseriebauteil
- 25: Lackierkabine

## Patentansprüche

1. Prüfvorrichtung zur akustischen Funktionsprüfung eines Applikationsgeräts (2), wobei das Applikationsgerät (2) in einer Beschichtungsanlage zur Beschichtung von Bauteilen (24) dient, mit
a) mindestens einem Prüfbehälter (1; 21-23) zur Aufnahme des zu prüfenden Applikationsgeräts (2) während der akustischen Funktionsprüfung, wobei der Prüfbehälter (1; 21-23) eine Einführöffnung (4) aufweist, um das zu prüfende Applikationsgerät (2) durch die Einführöffnung (4) in den Prüfbehälter (1; 21-23) einführen zu können, und
b) einer Beschichtungskabine (25) zur Beschichtung der Bauteile (24),
**dadurch gekennzeichnet,**
c) **dass** der Prüfbehälter (1; 21-23) in der Beschichtungsanlage beweglich angeordnet ist.
d) **dass** der Prüfbehälter (1; 21-23) für eine Funktionsprüfung des zu prüfenden Applikationsgeräts (2) in die Beschichtungskabine (25) hineinfahrbar ist,
e) **dass** der Prüfbehälter (1; 21-23) für eine Beschichtung der Bauteile (24) aus der Beschichtungskabine (25) herausfahrbar ist,
f) **dass** der Prüfbehälter (1; 21-23) eine Dichtung (7) aufweist, um die Einführöffnung (4) abzudichten, wenn das Applikationsgerät (2) in den Prüfbehälter (1; 21-23) eingeführt ist, und
g) **dass** die Dichtung (7) eine ringförmig umlaufende Dichtlippe (7) am Umfangsrand der Einführöffnung (4) aufweist, wobei die Dichtlippe (7) dichtend an dem Applikationsgerät (2) anliegt, wenn das Applikationsgerät (2) in den Prüfbehälter (1; 21-23) eingeführt ist.

2. Prüfvorrichtung nach Anspruch 1, **dadurch gekennzeichnet,**
a) **dass** zur Förderung des Prüfbehälters (1; 21-23) durch die Beschichtungsanlage ein Transportschlitten (17) vorgesehen ist, der durch die Beschichtungsanlage bewegbar ist, insbesondere entlang einer Lackierstraße, und
b) **dass** der Prüfbehälter (1; 21-23) an dem Transportschlitten (17) angebracht ist, so dass sich der Prüfbehälter (1; 21-23) mit dem Transportschlitten (17) bewegt.

3. Prüfvorrichtung nach Anspruch 2, **gekennzeichnet durch** eine Hubvorrichtung zum Anheben des Prüfbehälters (1; 21-23) von dem Transportschlitten (17).

4. Prüfvorrichtung nach einem der Ansprüche 2 oder 3, **dadurch gekennzeichnet,**
a) **dass** an dem Transportschlitten (17) mehrere Prüfbehälter (1; 21-23) angebracht sind, insbesondere
a1) in Förderrichtung hintereinander oder
a2) bezüglich der Förderrichtung nebeneinander,
b) **dass** die verschiedenen Prüfbehälter (1; 21-23) vorzugsweise an verschiedene Typen von Applikationsgeräten angepasst sind, insbesondere
b1) mit unterschiedlichen Größen der Prüfbehälter (1; 21-23),
b2) mit unterschiedlich großen Einführöffnungen (4) der Prüfbehälter (1; 21-23),
b3) mit unterschiedlich geformten Einführöffnungen (4) der Prüfbehälter (1; 21-23).

5. Prüfvorrichtung nach einem der vorhergehenden Ansprüche, **dadurch gekennzeichnet,**
a) **dass** die Einführöffnung (4) an der Oberseite des Prüfbehälters (1; 21-23) angeordnet ist, so dass das zu prüfende Applikationsgerät (2) von oben in den Prüfbehälter (1; 21-23) einführbar ist,
b) **dass** der Prüfbehälter (1; 21-23) mindestens eine bewegliche Öffnungsklappe (5, 6) aufweist, die zwischen einer Schließstellung und einer Öffnungsstellung beweglich ist,
c) **dass** der Prüfbehälter (1; 21-23) einen Lüftungsboden (12) aufweist, der luftdurchlässig ist und vorzugsweise quer zur Einführrichtung verläuft, insbesondere waagerecht,
d) **dass** der Prüfbehälter (1; 21-23) an seiner Unterseite eine Auslauföffnung (16) aufweist, um Beschichtungsmittelreste, Spülmittelreste und/oder Druckluft aus dem Prüfbehälter (1; 21-23) abzuführen.

6. Prüfvorrichtung nach einem der vorhergehenden Ansprüche, **dadurch gekennzeichnet,**
a) **dass** der Prüfbehälter (1; 21-23) an seiner Innenseite eine schallabsorbierende Schalschutzauskleidung (15) aufweist,
b) **dass** die Schallschutzauskleidung (15) vorzugsweise auswechselbar ist.

7. Prüfvorrichtung nach einem der vorhergehenden Ansprüche, **dadurch gekennzeichnet,**
a) **dass** der Prüfbehälter (1; 21-23) mindestens einen Schallsensor (8-11) aufweist, um Schallemissionen des zu prüfenden Applikationsgeräts (2) in dem Prüfbehälter (1; 21-23) zu erfassen,
b) **dass** der Schallsensor (8-11) vorzugsweise in das Innere des Prüfbehälters (1; 21-23) gerichtet ist,
c) **dass** in dem Prüfbehälter (1; 21-23) vorzugsweise über den Umfang verteilt mehrere Schallsensoren (8-11) angeordnet sind,
d) **dass** in dem Prüfbehälter (1; 21-23) vorzugsweise mehrere Schallsensoren (8-11) in mehreren Ebenen übereinander angeordnet sind.

8. Prüfvorrichtung nach einem der vorhergehenden Ansprüche, **dadurch gekennzeichnet,**
a) **dass** der Prüfbehälter (1; 21-23) mindestens einen Referenzsensor (13, 14) aufweist, um Umgebungsgeräusche zu erfassen und aus den Schallemissionen herausrechnen zu können, die von dem Schallsensor gemessen werden,
b) **dass** der Referenzsensor (13, 14) vorzugsweise eine Hauptmessrichtung aufweist, die durch die Einführöffnung (4) des Prüfbehälters (1; 21-23) nach außen gerichtet ist, um die Umgebungsgeräusche zu erfassen,
c) **dass** der Referenzsensor (13, 14) vorzugsweise unterhalb des Lüftungsbodens (12) angeordnet ist,
d) **dass** in dem Prüfbehälter (1; 21-23) zur Messung der Umgebungsgeräusche vorzugsweise mehrere Referenzsensoren (13, 14) angeordnet sind, die vorzugsweise unterschiedlich ausgerichtet sind.

9. Prüfvorrichtung nach einem der vorhergehenden Ansprüche, **gekennzeichnet durch** eine Auswertungseinheit, die mit dem Schallsensor (8-11) und vorzugsweise auch mit dem Referenzsensor (13, 14) verbunden ist und die Funktionsprüfung **durch** eine Auswertung der Schallemissionen des Applikationsgeräts (2) durchführt.

10. Beschichtungsanlage zur Beschichtung von Bauteilen (24), mit einer Prüfvorrichtung nach einem der Ansprüche 1 bis 9.

11. Prüfverfahren zur akustischen Funktionsprüfung eines Applikationsgeräts (2), wobei das Applikationsgerät (2) in einer Beschichtungsanlage zur Beschichtung von Bauteilen (24) dient, mit den folgenden Schritten:
a) Beschichten der zu beschichtenden Bauteile (24) in einer Beschichtungskabine (25),
b) Einführen des zu prüfenden Applikationsgeräts (2) in einen Prüfbehälter (1; 21-23), wobei der Prüfbehälter (1; 21-23) eine Einführöffnung (4) aufweist, um das zu prüfende Applikationsgerät (2) durch die Einführöffnung (4) in den Prüfbehälter (1; 21-23) einführen zu können,
c) Messen von Schallemissionen des zu prüfenden Applikationsgeräts (2) innerhalb des Prüfbehälters (1; 21-23) durch mindestens einen Schallsensor (8-11), und
d) Auswerten der gemessenen Schallemissionen des zu prüfenden Applikationsgeräts (2) zur Funktionsprüfung des Applikationsgeräts (2),
**dadurch gekennzeichnet,**
e) **dass** der Prüfbehälter (1; 21-23) in der Beschichtungsanlage beweglich angeordnet ist,
f) **dass** der Prüfbehälter (1; 21-23) für eine Funktionsprüfung des zu prüfenden Applikationsgeräts (2) in die Beschichtungskabine (25) hineingefahren wird, und
g) **dass** der Prüfbehälter (1; 21-23) für eine Beschichtung der Bauteile (24) aus der Beschichtungskabine (25) herausgefahren wird,
h) **dass** der Prüfbehälter (1; 21-23) eine Dichtung (7) aufweist, um die Einführöffnung (4) abzudichten, wenn das Applikationsgerät (2) in den Prüfbehälter (1; 21-23) eingeführt ist, und
i) **dass** die Dichtung (7) eine ringförmig umlaufende Dichtlippe (7) am Umfangsrand der Einführöffnung (4) aufweist, wobei die Dichtlippe (7) dichtend an dem Applikationsgerät (2) anliegt, wenn das Applikationsgerät (2) in den Prüfbehälter (1; 21-23) eingeführt ist.

12. Prüfverfahren nach Anspruch 11, **gekennzeichnet durch** folgende Schritte:
a) Messen von Umgebungsgeräuschen **durch** mindestens einen Referenzsensor (13, 14),
b) vorzugsweise Herausrechnen der von dem Referenzsensor (13, 14) gemessenen Umgebungsgeräusche aus den von dem Schallsensor (8-11) gemessenen Schallemissionen des Applikationsgeräts (2).

## Claims

1. Test device for an acoustic functional test of an application device (2), the application device (2) being used in a coating installation for coating components (24), with
a) at least one test container (1; 21-23) for receiving the application device (2) to be tested during the acoustic functional test, wherein the test container (1; 21-23) comprises an insertion opening (4) in order to be able to insert the application device (2) to be tested through the insertion opening (4) into the test container (1; 21-23), and
b) a coating booth (25) for coating the components (24),
**characterized in**
c) **that** the test container (1; 21-23) is movably arranged in the coating installation,
d) **that** the test container (1; 21-23) can be moved into the coating booth (25) for a functional test of the application device (2) to be tested,
e) **that** the test container (1; 21-23) can be moved out of the coating booth (25) for a coating of the components (24),
f) **that** the test container (1; 21-23) comprises a seal (7) for sealing the insertion opening (4) when the application device (2) is inserted into the test container (1; 21-23), and
g) **that** the seal (7) comprises an annular circumferential sealing lip (7) on the circumferential edge of the insertion opening (4), the sealing lip (7) bearing sealingly against the application device (2) when the application device (2) is inserted into the test container (1; 21-23).

2. Test device according to claim 1, **characterized in,**
a) **that**, for conveying the test container (1; 21-23) through the coating installation, a transport carriage (17) is provided which can be moved through the coating installation, in particular along a coating line, and
b) **that** the test container (1; 21-23) is attached to the transport carriage (17) so that the test container (1; 21-23) moves with the transport carriage (17).

3. Test device according to claim 2, **characterized by** a lifting device for lifting the test container (1; 21-23) from the transport carriage (17).

4. Test device according to one of the claims 2 or 3, **characterized in,**
a) **that** a plurality of test containers (1; 21-23) are attached to the transport carriage (17), in particular
a1) one behind the other in the conveying direction or
a2) next to each other with respect to the conveying direction,
b) **that** the various test containers (1; 21-23) are preferably adapted to different types of application devices, in particular
b1) with different sizes of the test containers (1; 21-23),
b2) with differently sized insertion openings (4) of the test containers (1; 21-23),
b3) with differently shaped insertion openings (4) of the test containers (1; 21-23).

5. Test device according to one of the preceding claims, **characterized in,**
a) **that** the insertion opening (4) is arranged on the upper side of the test container (1; 21-23), so that the application device (2) to be tested can be inserted into the test container (1; 21-23) from above,
b) **that** the test container (1; 21-23) has at least one movable opening flap (5, 6), which is movable between a closed position and an open position,
c) **that** the test container (1; 21-23) has a ventilation bottom (12) which is permeable to air and preferably runs transversely to the insertion direction, in particular horizontally,
d) **that** the test container (1; 21-23) has a discharge opening (16) on its underside in order to discharge coating agent residues, rinsing agent residues and/or compressed air from the test container (1; 21-23).

6. Test device according to one of the preceding claims, **characterized in,**
a) **that** the test container (1; 21-23) has a sound-absorbing sound insulation lining (15) on its inside,
b) **that** the sound-absorbing lining (15) is preferably replaceable.

7. Test device according to one of the preceding claims, **characterized in,**
a) **that** the test container (1; 21-23) has at least one sound sensor (8-11) for detecting sound emissions from the application device (2) to be tested in the test container (1; 21-23),
b) **that** the sound sensor (8-11) is preferably directed into the interior of the test container (1; 21-23),
c) **that** several sound sensors (8-11) are arranged in the test container (1; 21-23), preferably distributed over the circumference,
d) **that** a plurality of sound sensors (8-11) are preferably arranged one above the other in a plurality of planes in the test container (1; 21-23).

8. Test device according to one of the preceding claims, **characterized in,**
a) **that** the test container (1; 21-23) has at least one reference sensor (13, 14) in order to detect ambient noise and to be able to calculate it out of the sound emissions measured by the sound sensor,
b) **that** the reference sensor (13, 14) preferably has a main measuring direction which is directed outwards through the insertion opening (4) of the test container (1; 21-23) in order to detect the ambient noises,
c) **that** the reference sensor (13, 14) is preferably arranged below the ventilation bottom (12),
d) **that** a plurality of reference sensors (13, 14) are preferably arranged in the test container (1; 21-23) for measuring the ambient noises, which reference sensors (13, 14) are preferably oriented differently.

9. Test device according to one of the preceding claims, **characterized by** an evaluation unit which is connected to the sound sensor (8-11) and preferably also to the reference sensor (13, 14) and carries out the functional test by evaluating the sound emissions of the application device (2).

10. Coating installation for coating components (24) with a test device according to one of claims 1 to 9.

11. Test method for an acoustic functional test of an application device (2), the application device (2) being used in a coating installation for coating components (24), with the following steps:
a) Coating the components (24) to be coated in a coating booth (25),
b) introducing the application device (2) to be tested into a test container (1; 21-23), in particular by means of a painting robot (3), wherein the test container (1; 21-23) comprises an insertion opening (4) in order to be able to insert the application device (2) to be tested through the insertion opening (4) into the test container (1; 21-23),
c) measuring sound emissions of the application device (2) to be tested inside the test container (1; 21-23) by means of at least one sound sensor (8-11), and
d) evaluating the measured sound emissions of the application device (2) to be tested for the functional test of the application device (2),
**characterized in**
e) **that** the test container (1; 21-23) is arranged movably in the coating installation,,
f) **that** the test container (1; 21-23) is moved into the coating booth (25) for a functional test of the application device (2) to be tested,
g) **that** the test container (1; 21-23) is moved out of the coating booth (25) for a coating of the components (24),
h) **that** the test container (1; 21-23) comprises a seal (7) for sealing the insertion opening (4) when the application device (2) is inserted into the test container (1; 21-23), and
i) **that** the seal (7) comprises an annular circumferential sealing lip (7) on the circumferential edge of the insertion opening (4), the sealing lip (7) bearing sealingly against the application device (2) when the application device (2) is inserted into the test container (1; 21-23).

12. Test method according to claim 11, **characterized by** the following steps:
a) measuring ambient noise by at least one reference sensor (13, 14),
b) preferably extracting the ambient noise measured by the reference sensor (13, 14) from the sound emissions of the application device (2) measured by the sound sensor (8-11).

## Revendications

1. Dispositif de contrôle pour le contrôle du fonctionnement acoustique d'un appareil d'application (2), l'appareil d'application (2) dans une installation de revêtement étant utilisé pour le revêtement de composants (24), avec
a) au moins un récipient de contrôle (1 ; 21-23) pour recevoir l'appareil d'application (2) à contrôler pendant le contrôle du fonctionnement acoustique, le récipient de contrôle (1 ; 21-23) présentant une ouverture d'introduction (4) pour pouvoir introduire l'appareil d'application (2) à contrôler dans le récipient de contrôle (1 ; 21-23) à travers l'ouverture d'introduction (4), et
b) une cabine de revêtement (25) pour le revêtement de composants (24),
**caractérisé en ce que**
c) le récipient de contrôle (1 ; 21-23) est agencé de manière mobile dans l'installation de revêtement,
d) le récipient de contrôle (1 ; 21-23) peut être introduit dans la cabine de revêtement (25) pour un contrôle du fonctionnement de l'appareil d'application (2) à contrôler,
e) le récipient de contrôle (1 ; 21-23) peut être sorti de la cabine de revêtement (25) pour un revêtement de composants (24),
f) le récipient de contrôle (1 ; 21-23) comprend un joint (7) pour fermer hermétiquement l'ouverture d'introduction (4) lorsque l'appareil d'application (2) est introduit dans le récipient de contrôle (1 ; 21-23), et
g) le joint (7) présente une lèvre d'étanchéité (7) périphérique annulaire sur le bord périphérique de l'ouverture d'introduction (4), la lèvre d'étanchéité (7) s'appliquant de manière étanche contre l'appareil d'application (2) lorsque l'appareil d'application (2) est introduit dans le récipient de contrôle (1 ; 21-23).

2. Dispositif de contrôle selon la revendication 1, **caractérisé en ce que**
a) il est prévu un chariot de transport (17) qui peut être déplacé à travers l'installation de revêtement, en particulier le long d'une chaîne de peinture, pour le transport du récipient de contrôle (1 ; 21-23) à travers l'installation de revêtement, et
b) le récipient de contrôle (1 ; 21-23) est monté sur le chariot de transport (17), de sorte que le récipient de contrôle (1 ; 21-23) se déplace avec le chariot de transport (17).

3. Dispositif de contrôle selon la revendication 2, **caractérisé par** un dispositif de levage pour soulever le récipient de contrôle (1 ; 21-23) du chariot de transport (17).

4. Dispositif de contrôle selon l'une des revendications 2 ou 3, **caractérisé en ce que**
a) plusieurs récipients de contrôle (1 ; 21-23) sont montés sur le chariot de transport (17), en particulier
a1) l'un derrière l'autre dans le sens du transport ou
a2) l'un à côté de l'autre par rapport au sens du transport,
b) les différents récipients de contrôle (1 ; 21-23) sont de préférence adaptés à différents types d'appareils d'application, en particulier
b1) avec différentes tailles de récipients de contrôle (1 ; 21-23),
b2) avec des ouvertures d'introduction (4) de différentes tailles de récipients de contrôle (1 ; 21-23),
b3) avec des ouvertures d'introduction (4) de différentes formes de récipients de contrôle (1 ; 21-23).

5. Dispositif de contrôle selon l'une des revendications précédentes, **caractérisé en ce que**
a) l'ouverture d'introduction (4) est agencée sur le côté supérieur du récipient de contrôle (1 ; 21-23), de sorte que l'appareil d'application (2) à contrôler peut être introduit par le haut dans le récipient de contrôle (1 ; 21-23),
b) le récipient de contrôle (1 ; 21-23) présente au moins un volet d'ouverture mobile (5, 6), qui est mobile entre une position de fermeture et une position d'ouverture,
c) le récipient de contrôle (1 ; 21-23) présente un fond de ventilation (12) qui est perméable à l'air et s'étend de préférence transversalement à la direction d'introduction, en particulier horizontalement,
d) le récipient de contrôle (1 ; 21-23) présente sur sa face inférieure une ouverture de sortie (16) pour évacuer du récipient de contrôle (1 ; 21-23) des restes de produit de revêtement, des restes de produit de rinçage et/ou de l'air comprimé.

6. Dispositif de contrôle selon l'une des revendications précédentes, **caractérisé en ce que**
a) le récipient de contrôle (1 ; 21-23) présente sur son côté intérieur un revêtement d'insonorisation (15) absorbant le son,
b) le revêtement d'insonorisation (15) est de préférence remplaçable.

7. Dispositif de contrôle selon l'une des revendications précédentes, **caractérisé en ce que**
a) le récipient de contrôle (1 ; 21-23) présente au moins un capteur sonore (8-11) pour détecter des émissions sonores de l'appareil d'application (2) à contrôler dans le récipient de contrôle (1 ; 21-23),
b) le capteur sonore (8-11) est orienté de préférence vers l'intérieur du récipient de contrôle (1 ; 21-23),
c) plusieurs capteurs sonores (8-11) sont agencés dans le récipient de contrôle (1 ; 21-23), de préférence répartis sur la périphérie,
d) plusieurs capteurs sonores (8-11) sont de préférence agencés les uns au-dessus des autres dans plusieurs plans dans le récipient de contrôle (1 ; 21-23).

8. Dispositif de contrôle selon l'une des revendications précédentes, **caractérisé en ce que**
a) le récipient de contrôle (1 ; 21-23) présente au moins un capteur de référence (13, 14) afin de détecter les bruits ambiants et de pouvoir les extraire des émissions sonores qui sont mesurées par le capteur sonore,
b) le capteur de référence (13, 14) présente de préférence une direction de mesure principale qui est orientée vers l'extérieur à travers l'ouverture d'introduction (4) du récipient de contrôle (1 ; 21-23) afin de détecter les bruits ambiants.
c) le capteur de référence (13, 14) est agencé de préférence en dessous du fond de ventilation (12),
d) dans le récipient de contrôle (1 ; 21-23), plusieurs capteurs de référence (13, 14) sont agencés pour mesurer les bruits ambiants, lesquels capteurs sont de préférence orientés différemment.

9. Dispositif de contrôle selon l'une des revendications précédentes, **caractérisé par** une unité d'évaluation qui est reliée au capteur sonore (8-11) et de préférence également au capteur de référence (13, 14) et qui effectue le contrôle du fonctionnement par une évaluation des émissions sonores de l'appareil d'application (2).

10. Installation de revêtement pour le revêtement de composants (24), avec un dispositif de contrôle selon l'une des revendications 1 à 9.

11. Procédé de contrôle pour le contrôle du fonctionnement acoustique d'un appareil d'application (2), l'appareil d'application (2) étant utilisé pour le revêtement de composants (24) dans une installation de revêtement, comprenant les étapes suivantes :
a) revêtement de composants (24) à revêtir dans une cabine de revêtement (25),
b) introduction de l'appareil d'application (2) à contrôler dans un récipient de contrôle (1 ; 21-23), le récipient de contrôle (1 ; 21-23) présentant une ouverture d'introduction (4) pour pouvoir introduire l'appareil d'application (2) à contrôler dans le récipient de contrôle (1 ; 21-23) à travers l'ouverture d'introduction (4),
c) mesure des émissions sonores de l'appareil d'application (2) à contrôler à l'intérieur du récipient de contrôle (1 ; 21-23) par au moins un capteur sonore (8-11), et
d) évaluation des émissions sonores mesurées de l'appareil d'application (2) à contrôler pour contrôler le fonctionnement de l'appareil d'application (2),
**caractérisé en ce que**
e) le récipient de contrôle (1 ; 21-23) est agencé de manière mobile dans l'installation de revêtement
f) le récipient de contrôle (1 ; 21-23) est introduit dans la cabine de revêtement (25) pour contrôler le fonctionnement de l'appareil d'application (2) à contrôler, et
g) le récipient de contrôle (1 ; 21-23) est sorti de la cabine de revêtement (25) pour un revêtement de composants (24),
h) le récipient de contrôle (1 ; 21-23) comprend un joint (7) pour rendre étanche l'ouverture d'introduction (4) lorsque l'appareil d'application (2) est introduit dans le récipient de contrôle (1 ; 21-23), et
i) le joint (7) présente une lèvre d'étanchéité (7) périphérique annulaire sur le bord périphérique de l'ouverture d'introduction (4), la lèvre d'étanchéité (7) s'appliquant de manière étanche contre l'appareil d'application (2) lorsque l'appareil d'application (2) est introduit dans le récipient de contrôle (1 ; 21-23).

12. Procédé de contrôle selon la revendication 11, **caractérisé par** les étapes suivantes :
a) mesure des bruits ambiants par au moins un capteur de référence (13, 14),
b) de préférence, extraction des bruits ambiants mesurés par le capteur de référence (13, 14) des émissions sonores de l'appareil d'application (2) mesurées par le capteur sonore (8-11).
